# EUROPÄISCHE PATENTSCHRIFT

(11) **EP 3 078 612 B1**
(45) Veröffentlichungstag und Bekanntmachung des Hinweises auf die Patenterteilung: **18.10.2017**
(21) Anmeldenummer: 15162588.6
(22) Anmeldetag: 07.04.2015
(51) Int. Cl.: B65F 1/06

(54) **EINRICHTUNG ZUR HALTERUNG EINES KEHRICHTSACKES**
DEVICE FOR HOLDING A REFUSE BAG
DISPOSITIF DE FIXATION D'UN SAC À ORDURES

(43) Veröffentlichungstag der Anmeldung: 12.10.2016
(73) Patentinhaber: Peka-Metall AG, 6295 Mosen (CH)
(72) Erfinder: Weber, Bernhard, 5712 Beinwil am See (CH)
(74) Vertreter: BOVARD AG

(56) Entgegenhaltungen:
- DE-U1-202006 011 351
- FR-A1- 2 859 191
- US-A1- 2007 125 778

## Beschreibung

Die vorliegende Erfindung bezieht sich auf eine Einrichtung zur Halterung eines Kehrichtsackes, welche einen mit einer Öffnung versehenen Behälter und am Behälter angebrachte Halteelemente umfasst, welche mit Aufnahmeelementen zum Aufspannen des jeweiligen Kehrichtsackes ausgestattet sind welche Halteelemente aus am Behälter befestigbaren Tragteilen bestehen, welche über Federmittel mit Spannteilen, an welchen die Aufnahmeelemente angebracht sind, verbunden sind, so dass die Spannteile mit den Aufnahmeelementen entgegen der Federkraft der Federmittel vom Randbereich der Öffnung des Behälters her in die Öffnung des Behälters hinein bewegbar sind.

Derartige Einrichtungen sollen insbesondere ermöglichen, dass Kehrichtsäcke jeweils in den entsprechenden Behältern in einfacher Weise eingesetzt werden können, wobei der die Öffnung bildende Randbereich des jeweiligen Kehrichtssackes über die Aufnahmeelemente gestülpt werden kann, sodass der Kehrichtsack im jeweiligen Behälter in optimaler Weise aufgespannt ist. Zusätzlich kann mit einer derartigen Einrichtung ermöglicht werden, dass auch Kehrichtsäcke mit unterschiedlichen Grössen, insbesondere unterschiedlichen Öffnungsweiten in den entsprechenden Behälter eingesetzt und aufgespannt werden können.

Derartige Einrichtungen sind bekannt. So zeigt beispielsweise die Veröffentlichung DE-U-20 2006 011 351 eine derartige Einrichtung, die einen Behälter umfasst, in welchen ein bügelförmiger Einsatz eingesetzt und am Boden des Behälters befestigt ist. Dieser bügelförmige Einsatz beeinträchtigt das einfache Einsetzen und das Herausnehmen des Kehrichtsackes und erschwert die Reinigung des Behälters.

Die Veröffentlichung EP-A-1 614 642 zeigt eine weitere Einrichtung wobei die Aufnahmeelemente, die mit jeweils einer Reihe von Zungen ausgestattet sind, über welche der die Öffnung bildende Randbereich des Sackes gelegt werden kann und der Sack dadurch aufgespannt wird, zum Herausnehmen eines gefüllten Kehrichtsackes aus dem Bereich der Öffnung des Behälters weggeschwenkt werden können, wodurch die Herausnahme des Kehrichtsackes erleichtert wird.

Das Einsetzen eines Kehrichtsackes in diesem Behälter und insbesondere das Einsetzen des die Öffnung bildenden Randbereiches dieses Kehrichtsackes auf die Zungen ist aber weiterhin nicht ganz einfach.

Die Aufgabe der vorliegenden Erfindung besteht somit darin, die Einrichtung zur Halterung eines Kehrichtsackes derart auszugestalten, dass das Einsetzen des Kehrichtsackes in den Behälter und insbesondere das Auflegen des die Öffnung des Sackes bildenden Randbereiches auf den Aufnahmeelementen einfacher zu handhaben ist.

Erfindungsgemäss erfolgt die Lösung dieser Aufgabe dadurch, dass dass die Halteelemente Spannteile aufweisen, welche die Form einer Platte aufweisen, an deren einer Längsseite die Aufnahmeelemente zum Aufspannen des Kehrichtsackes angebracht sind, und dass an dieser Platte an der anderen Längsseite mindestens ein Tragteil angeordnet ist, welcher die Form einer Zunge aufweist, und dass innenseitig in der Wandung des Behälters taschenförmige Aufnahmen angebracht sind, in welche die Zungen der Halteelemente einsteckbar und die Halteelemente gehalten sind.

Durch diese Ausgestaltung können beim Einsetzen eines Kehrichtsackes in den Behälter die Aufnahmeelemente, um welche der die Öffnung des Sackes bildende Randbereich gelegt werden können, federnd gegen die Innenseite der Öffnung des Behälters gedrückt werden, der Randbereich des Sackes kann dadurch in optimaler Weise um diese Aufnahmeelemente gelegt werden, beim Loslassen federn diese Aufnahmeelemente gegen den Randbereich des Behälters zurück, die Öffnung des eingesetzten Kehrichtsackes wird in optimaler Weise aufgespannt und zentral im Behälter gehalten. Beim Entnehmen des Sackes kann dieser von den Aufnahmeelementen abgezogen werden, diese geben hierzu federnd nach, nach dem Abziehen des Randbereiches des Sackes von diesen Aufnahmeelementen federn diese selbstständig an den Randbereich des Behälters zurück, der gefüllte Kehrichtsack kann dadurch ungehindert und in optimaler Weise aus dem Behälter herausgenommen werden, ohne dass Hindernisse wie vorstehende Aufnahmeelemente das Herausnehmen des Sackes beeinträchtigen. Erfindungsgemäß weisen die Halteelemente jeweils einen Spannteil auf, welcher die Form einer Platte aufweist, an denen die Aufnahmeelemente angebracht sind und an denen Tragteile angeordnet sind, welche die Form einer Zunge aufweisen. Dies ergibt einen einfachen Aufbau der Halteelemente, die in einfacher Weise in innenseitig in der Wandung des Behälters angebrachte taschenförmige Aufnahmen eingesetzt werden können.

Dadurch, dass erfindungsgemäß innenseitig in der Wandung des Behälters taschenförmige Aufnahmen angebracht sind, in welche die Zungen der Halteelemente einsteckbar und die Halteelemente gehalten sind, ergibt sich eine optimale Befestigungsmöglichkeit der Halteelemente innerhalb des Behälters.

In vorteilhafter Weise sind die Halteelemente bezüglich des Randbereichs des Behälters in der Höhe verstellbar im Behälter anbringbar. Dadurch kann dieselbe Einrichtung in Schränke eingesetzt werden, die unterschiedliche Höhen aufweisen, durch die entsprechende Einstellung der Höhe der Halteelemente bezüglich des Randbereiches des Behälters kann der durch den Schrank zur Verfügung stehende Raum in optimaler Weise ausgenützt werden.

In vorteilhafter Weise sind die Halteelemente jeweils an zwei einander gegenüberliegenden Seitenbereichen der Öffnung des Behälters anbringbar, insbesondere bei Behältern, die einen rechteckförmigen Querschnitt aufweisen, kann dadurch der eingesetzte Kehrichtsack in optimaler Weise aufgespannt werden.

In vorteilhafter Weise ist die jeweilige Zunge über blattförmige Federmittel mit der Platte verbunden und ist dadurch die Platte bezüglich der Zunge federnd schwenkbar. Dadurch wird erreicht, dass die Federkraft genügend gross ist und der Schwenkbereich so gross ist, dass eine optimale Bedienbarkeit zum Einsetzen des Sackes erreicht wird.

In vorteilhafter Weise sind an den Zungen Vorsprünge und im Bereich der Taschen in der Wandung des Behälters jeweils eine Ausnehmung angebracht, in welche jeweils der entsprechende Vorsprung eindringt. Dadurch wird neben einer optimalen Fixierung des Halteelementes im Behälter gleichzeitig auch eine einfache Höhenverstellbarkeit ermöglicht.

In vorteilhafter Weise sind die Vorsprünge federnd in der jeweiligen Zunge angebracht, was eine einfache Bedienbarkeit insbesondere hinsichtlich der Höhenverstellung ermöglicht.

Eine weitere vorteilhafte Ausgestaltung der Erfindung besteht darin, dass auf den Behälter ein Abdeckrahmen aufgesetzt ist, welcher die Aufnahmeelemente, mittels welchen der Kehrichtsack aufspannbar ist, abdeckt. Neben einer vorteilhaften ästhetischen Wirkung wird dadurch auch erreicht, dass von aussen lediglich die Öffnung des Kehrichtsackes zugänglich ist, wodurch vermieden werden kann, dass beispielsweise Abfallstücke zwischen die Aussenseite des Sackes und die Innenseite des Behälters gelangen können.

In vorteilhafter Weise sind auf den Randbereich des Behälters Distanzstücke aufgesetzt, auf diesen Distanzstücken stützt sich der Abdeckrahmen ab, was insbesondere dann vorteilhaft ist, wenn sich die Aufnahmeelemente in einer oberen, den Randbereich des Behälters überragenden Position befinden, sodass der Abdeckrahmen durch diese Distanzstücke getragen wird und nicht durch die Aufnahmeelemente.

Eine Ausführungsform der Erfindung wird nachfolgend an Hand der beiliegenden Zeichnung beispielshaft näher erläutert.

Es zeigt
Figur 1 in räumlicher Darstellung die erfindungsgemässe Einrichtung mit aufgesetztem Abdeckrahmen;
Figur 2 in räumlicher Darstellung und geschnitten den Behälter mit eingesetzten Aufnahmeelementen;
Figur 3 in räumlicher Darstellung und geschnitten den Behälter mit eingesetzten Aufnahmeelementen und in den Behälter eingesetzten und durch die Aufnahmeelemente aufgespannten Kehrichtsack;
Figur 4 in räumlicher Darstellung und geschnitten den Behälter mit darin eingesetzten Aufnahmeelementen und zwei eingesetzten und durch die Aufnahmeelemente aufgespannten Kehrichtsäcke;
Figur 5 in räumlicher Darstellung die Einzelelemente der erfindungsgemässen Einrichtung in auseinander gezogenem Zustand;
Figur 6 in räumlicher Darstellung ein Aufnahmeelement mit separat dargestellten blattförmigen Federmitteln und Befestigungselementen zum Befestigen der blattförmigen Federmittel im Halteelement;
Figur 7a eine Schnittdarstellung durch das Halteelement im unbelasteten Zustand;
Figur 7b eine Schnittdarstellung durch das Halteelement, das entgegen der Federkraft des blattförmigen Federmittels ausgelenkt ist;
Figur 8 eine Schnittdarstellung des Halteelementes und des Bereiches des Behälters, in welchem die Taschen zur Aufnahme des Halteelements angebracht sind;
Figur 9a eine Schnittdarstellung des Halteelementes im in den Behälter eingesetzten Zustand in einer unteren Position;
Figur 9b eine Schnittdarstellung des Halteelementes im in den Behälter eingesetzten Zustand in einer oberen Position; und
Figur 10 in räumlicher Darstellung eine Ansicht des Halteelementes.

Aus Figur 1 ist ein Behälter 1 ersichtlich, in welchen, wie später noch gesehen wird, ein Kehrichtsack eingesetzt werden kann. Im in Figur 1 dargestellten Ausführungsbeispiel weist dieser Behälter 1 eine rechteckige Form auf, selbstverständlich können auch andere geeignete Formen verwendet werden. Dieser Behälter 1 umfasst eine Öffnung 2, gebildet durch den Randbereich 3 des Behälters 1. An einander gegenüberliegenden Seitenbereichen 4 des Behälters 1 sind jeweils Halteelemente 5 angebracht, durch welche der Kehrichtsack im Behälter 1 gehalten und aufgespannt werden kann, wie später noch im Detail beschrieben wird. Auf den Randbereich 3 des Behälters 1 kann ein Abdeckrahmen 6 aufgesetzt werden, welcher die Halteelemente 5 und den darin gehaltenen Kehrichtsack abdeckt.

Aus Figur 2 ist der Behälter 1 mit dem die Öffnung 2 bildenden Randbereich 3 ersichtlich. Die beiden an den einander gegenüberliegenden Seitenbereichen 4 angebrachten Halteelemente 5 bestehen jeweils aus am Behälter 1 befestigbaren Tragteilen 7, die über Federmittel 8 mit Spannteilen 9 verbunden sind, an welchen Spannteilen 9 Aufnahmeelemente 10 angebracht sind, in welche der jeweilige Kehrichtsack einhängbar ist. Im hier dargestellten Ausführungsbeispiel ist der Spannteil 9 aus einer Platte 11 gebildet, an deren einer Längsseite sind die Aufnahmeelemente 10 angeordnet, an der gegenüberliegenden Längsseite sind zwei Tragteile 7 angeordnet, welche jeweils die Form einer Zunge 12 aufweisen.

Am Behälter 1 sind innenseitig in der Wandung taschenförmige Aufnahmen 13 angebracht, in welche die Zungen 12 der Halteelemente 5 einsteckbar sind und die Halteelemente 5 gehalten sind, wie später noch im Detail beschrieben wird. Im in den Behälter 1 eingesteckten Zustand der Halteelemente 5 befinden sich die Aufnahmeelemente 10 etwa im Bereich des oberen Randbereiches 3 des Behälters 1.

Die die Spannteile 9 bildenden Platten 11 der Halteelemente 5 sind über die Federmittel 8, mit welchen die Spannteile 9 mit den die Tragteile 7 bildenden Zungen 12 verbunden sind, entgegen der Federkraft der Federmittel 8 vom Randbereich 3 der Öffnung 2 des Behälters 1 her in die Öffnung 2 des Behälters 1 hinein bewegbar.

Wie in Figur 3 dargestellt ist kann in den Behälter 1 ein Kehrichtsack 14 eingesetzt werden, der offene Rand dieses Kehrichtsackes 14 kann um die Aufnahmeelemente 10 der Halteelemente 5 umgeschlagen werden, hierzu können die Platten 11, die den Spannteil 9 bilden, um die Federmittel 8 entgegen der wirkenden Federkraft gegen die Innenseite der Öffnung 2 des Behälters 1 geschwenkt werden, wodurch das Umschlagen des Randes des Kehrichtsackes 14 um die Aufnahmeelemente 10 erleichtert wird, nach dem Loslassen schwenken die Spannteile 9 um die Federmittel 8 gegen die Wandung des Behälters 1 zurück, der Kehrichtsack 14 wird aufgespannt und in zentraler Position im Behälter 1 gehalten.

Aus Figur 2 ist ersichtlich, dass die Aufnahmeelemente 10 längs der Platte 11 mit einem Zwischenraum 15 ausgestattet werden können. Durch diesen Zwischenraum 15 wird ermöglicht, wie dies aus Figur 4 ersichtlich ist, dass zwei Kehrichtsäcke 14 nebeneinander in den Behälter 1 eingesetzt werden können. Die beiden Kehrichtsäcke 14 werden gemeinsam durch die Spannteile 9 bzw. den entsprechenden Aufnahmeelementen 10 im Behälter gehalten und aufgespannt. Selbstverständlich können die Aufnahmeelemente 10 längs der Platte 11 mit mehreren Zwischenräumen 15 versehen werden, wodurch Kehrichtsäcke 14 mit unterschiedlichen Grössen in den Behälter 1 eingesetzt und aufgespannt werden können.

Figur 5 zeigt den Behälter 1 mit den taschenförmigen Aufnahmen 13, in welche die Zungen 12, welche den Spannteil 9 der Halteelemente 5 bilden, eingesteckt werden können. Die Federmittel 8, mit welchen der Spannteil 9 und den Tragteil 7 der Halteelement 5 miteinander verbunden sind, sind durch blattförmige Federmittel 16 gebildet, die über Befestigungselemente 17 im jeweiligen Halteelement 5 gehalten sind, wie später noch im Detail beschrieben wird.

In die Ecken des Randbereiches 3 des Behälters 1 können Distanzstücke 18 aufgesetzt werden, auf welchen sich der Abdeckrahmen 6 abstützen kann, wie ebenfalls später noch beschrieben wird.

Aus Figur 6 ist ein Halteelement 5 ersichtlich, welches die Zungen 12 zeigt, die den Tragteil 7 des Halteelementes 5 bilden. Dieses Halteelement 5 ist in vorteilhafter Weise aus einem elastischen Kunststoff gefertigt, die Zungen 12 sind über eine dünne, biegbare Folie 19, die Bestandteil des einstückig aus Kunststoff hergestellten Halteelementes 5 ist, biegbar verbunden. In der jeweiligen Zunge 12 und an der jeweils entsprechenden Stelle in der Platte 11 ist eine längsverlaufende Ausnehmung 20 angebracht, in welche jeweils das blattförmige Federmittel 16 eingelegt ist. Dieses blattförmige Federmittel 16 wird durch Befestigungselemente 17 in der Ausnehmung 20 gehalten, wobei diese Befestigungselemente 17 in bekannter Weise so ausgebildet sind, dass sie in die jeweilige Zunge 12 einklinkbar sind. Dadurch lässt sich die Platte 11 bezüglich den Zungen 12 um die Folien 19 verschwenken, die blattförmigen Federmittel 16 liefern die gewünschte Spannkraft, um den jeweiligen Kehrichtsack im Behälter halten und aufspannen zu können.

Figur 7a und Figur 7b zeigen im Schnitt jeweils einen Tragteil 7 des Halteelements 5, in welchen die blattförmigen Federmittel 16 eingesetzt sind. Diese blattförmigen Federmittel 16 werden in den jeweiligen Ausnehmungen 20 über die aufklinkbaren Befestigungsmittel 17 gehalten. Wie bereits erwähnt worden ist, kann der jeweilige Spannteil 9 bezüglich der Zunge 12 entgegen der Federkraft der blattförmigen Federmittel 16 ausgelenkt werden. Figur 7a zeigt den nicht verschwenkten Zustand des Tragteils 7, während Figur 7b den ausgeschwenkten Tragteil 7 zeigt. Die Befestigungselemente 17 sind im Bereich des Verbiegens des blattförmigen Federmittels 16 mit einer Nase 21 ausgestattet, diese Nase 21 trägt dazu bei, dass die Verbiegung der blattförmigen Federmittel 16 optimal erfolgt, gleichzeitig dient diese Nase 21 quasi als Endanschlag für die Auslenkung.

Figur 8 zeigt ein vollständiges Halteelement 5 mit eingesetztem blattförmigem Federmittel 16 und aufgeklinktem Befestigungselement 17. Dieses Halteelement 5 ist, wie vorgängig beschrieben worden ist, in die taschenförmige Aufnahme 13 des Behälters 1 einsteckbar. An der Zunge 12 des Halteelementes 5 sind zwei übereinander angeordnete Vorsprünge 22 angebracht. Beim Einsetzen des Halteelementes 5 in den Behälter 1 gelangt die jeweilige Zunge 12 in die taschenförmige Aufnahme 13 des Behälters. An der Aussenseite dieser taschenförmigen Aufnahme 13 ist eine einem Vorsprung 22 entsprechende Öffnung 25 angeordnet.

Im eingesetzten Zustand des Halteelementes 5 in den Behälter 1 gelangt die jeweilige Zunge 12 in die taschenförmige Aufnahme 13, einer der beiden Vorsprünge 22 kann, wie dies aus Figur 9a und Figur 9b ersichtlich ist, in die Öffnung 25 eindringen, das Halteelement 5 wird dadurch in der taschenförmigen Aufnahme 13 des Behälters 1 in der entsprechenden Position gehalten. In Figur 9a dringt der obere Vorsprung 22 des Halteelementes 5 in die Öffnung 25 der taschenförmigen Aufnahme 13 ein, das Halteelement 5 und somit die Aufnahmeelemente 10 für die Aufnahme des jeweiligen Kehrichtsackes befinden sich bezüglich des Randbereiches 3 des Behälters 1 in einer unteren Position. In Figur 9b dringt der untere Vorsprung 22 der Zunge 12 des Halteelementes 5 in die Öffnung 25 in der taschenförmigen Aufnahme 13 des Behälters 1 ein, das Halteelement 5 und somit die Aufnahmeelemente 10 für die Aufnahme des Kehrichtsackes befinden sich bezüglich des Randbereiches 3 des Behälters 1 in einer oberen Position. Mit dieser Verstellmöglichkeit der Halteelemente 5 können die Platzverhältnisse, die ein Schrankelement bietet, insbesondere hinsichtlich unterschiedliche Höhen der Schrankelemente, die jeweils gewissen Normen entsprechen, vollumfänglich ausgenützt werden, ohne dass unterschiedliche Behälter eingesetzt werden müssen.

Wie aus Figur 10 ersichtlich ist, sind die Vorsprünge 22, die an den Zungen 12 des Halteelementes 5 angeordnet sind, federnd angebracht. Hierzu ist in der Zunge 12 beidseits der jeweiligen Vorsprünge 22 jeweils eine schlitzförmige Ausnehmung 23 angebracht. Durch das elastische Material, aus welchem diese Halteelemente 5 hergestellt sind, können somit die Vorsprünge 22 auf dem zwischen den schlitzförmigen Ausnehmungen 23 verbleibenden Steg 24 zurückfedern, sie gelangen dadurch selbsttätig in die jeweilige Öffnung 25 des Behälters 1, sie können auch federnd aus dieser Öffnung 25 herausgedrückt werden, wenn die Halteelemente 5 in der Höhe verstellt werden müssen.

Mit dieser erfindungsgemässen Einrichtung können die Kehrichtsäcke 14 in optimaler Weise in einen entsprechenden Behälter 1 eingesetzt werden, die Handhabung ist einfach, die Kehrichtsäcke 14 werden in optimaler Weise im Behälter 1 aufgespannt, zudem kann die Höhe der Halteelemente 5 noch an die örtlichen Gegebenheiten angepasst werden, ohne dass die Behälter 1 verändert werden müssen.

## Patentansprüche

1. Einrichtung zur Halterung eines Kehrichtsackes (14), welche einen mit einer Öffnung (2) versehenen Behälter (1) und am Behälter (1) angebrachte Halteelemente (5) umfasst, welche mit Aufnahmeelementen (10) zum Aufspannen des jeweiligen Kehrichtsackes (1) ausgestattet sind, welche Halteelemente (5) aus am Behälter (1) befestigbaren Tragteilen (7) bestehen, welche über Federmittel (8) mit Spannteilen (9), an welchen die Aufnahmeelemente (10) angebracht sind, verbunden sind, so dass die Spannteile (9) mit den Aufnahmeelementen (10) entgegen der Federkraft der Federmittel (8) vom Randbereich (3) der Öffnung (2) des Behälters (1) her in die Öffnung (2) des Behälters (1) hinein bewegbar sind, **dadurch gekennzeichnet, dass** die Halteelemente (5) jeweils einen Spannteil (9) aufweisen, welcher die Form einer Platte (11) aufweist, an deren einer Längsseite die Aufnahmeelemente (10) zum Aufspannen des Kehrichtsackes (1) angebracht sind, und dass an dieser Platte (11) an der anderen Längsseite mindestens ein Tragteil (7) angeordnet ist, welcher die Form einer Zunge (12) aufweist, und dass innenseitig in der Wandung des Behälters (1) taschenförmige Aufnahmen (13) angebracht sind, in welche die Zungen (12) der Halteelemente (5) einsteckbar und die Halteelemente (5) gehalten sind.

2. Einrichtung zur Halterung eines Kehrichtsackes (14) nach Anspruch 1, **dadurch gekennzeichnet, dass** die Halteelemente (5) bezüglich des Randbereichs (3) des Behälters (1) in der Höhe verstellbar im Behälter (1) anbringbar sind.

3. Einrichtung zur Halterung eines Kehrichtsackes (14) nach Anspruch 1 oder 2, **dadurch gekennzeichnet, dass** die Halteelemente (5) jeweils an zwei einander gegenüberliegenden Seitenbereichen (4) der Öffnung (2) des Behälters (1) anbringbar sind.

4. Einrichtung zur Halterung eines Kehrichtsackes (14) nach einem der Ansprüche 1 bis 3, **dadurch gekennzeichnet, dass** die jeweilige Zunge (12) über blattförmige Federmittel (16) mit der Platte (11) verbunden ist und dadurch die Platte (11) bezüglich der Zunge (12) federnd schwenkbar ist.

5. Einrichtung zur Halterung eines Kehrichtsackes (14) nach einem der Ansprüche 1 bis 4, **dadurch gekennzeichnet, dass** an den Zungen (12) Vorsprünge (22) und im Bereich der taschenförmigen Aufnahmen (13) in der Wandung des Behälters (1) jeweils eine Öffnung (25) angebracht ist, in welche jeweils der entsprechende Vorsprung (22) eindringt.

6. Einrichtung zur Halterung eines Kehrichtsackes (14) nach Anspruch 5, **dadurch gekennzeichnet, dass** die Vorsprünge (22) federnd in der jeweiligen Zunge (12) angebracht sind.

7. Einrichtung zur Halterung eines Kehrichtsackes (14) nach einem der Ansprüche 1 bis 6, **dadurch gekennzeichnet, dass** auf den Behälter (1) ein Abdeckrahmen (6) aufgesetzt ist, welcher die Aufnahmeelemente (10), mittels welchen der Kehrichtsack (14) aufspannbar ist, abdeckt.

8. Einrichtung zur Halterung eines Kehrichtsackes (14) nach Anspruch 7, **dadurch gekennzeichnet, dass** auf den Randbereich (3) des Behälters (1) Distanzstücke (18) aufgesetzt sind, auf welchen sich der Abdeckrahmen (6) abstützt.

## Claims

1. Device for holding a refuse bag (14), which comprises a container (1) provided with an opening (2) and holding elements (5) attached to the container (1), which holding elements are provided with receiving elements (10) for fixing the respective refuse bag (1) <sic. (14)>, which holding elements (5) consist of support parts (7) fixable on the container (1), which are connected via spring means (8) with clamping parts (9), on which the receiving elements (10) are put, so that the clamping parts (9) with the receiving elements (10) are movable against the spring force of the spring means (8) from the edge region (3) of the opening (2) of the container (1) into the opening (2) of the container (1), **characterized in that** the holding elements (5) each have a clamping part (9), which has the form of a plate (11), on whose one longitudinal side the receiving elements (10) for fixing of the refuse bag (1) are attached, and **in that** at least one support part (7) is disposed on this plate (11) on the other longitudinal side, which support part has the form of a tongue (12), and **in that** pocket-shaped slots (13) are provided inside in the walling of the container (1), in which slots the tongues (12) of the holding elements (5) are insertable and the holding elements (5) are held.

2. Device for holding a refuse bag (14) according to claim 1, **characterized in that** the holding elements (5) are installable in the container (1) in a height-adjustable way with respect to the edge region (3) of the container (1).

3. Device for holding a refuse bag (14) according to claim 1 or 2, **characterized in that** the holding elements (5) are installable in each case on two side regions (4), located opposite one another, of the opening (2) of the container (1).

4. Device for holding a refuse bag (14) according to one of the claims 1 to 3, **characterized in that** the respective tongue (12) is connected to the plate (11) via leaf-shaped spring means (16), and the plate (11) is thereby able to be pivoted with respect to the tongue (12) in a resilient way.

5. Device for holding a refuse bag (14) according to one of the claims 1 to 4, **characterized in that** projections (22) are provided on the tongues (12) and in each case an opening (25) is provided in the region of the pocket-shape slots (13) in the walling of the container (1), into which opening the corresponding projection (22) penetrates in each case.

6. Device for holding a refuse bag (14) according to claim 5, **characterized in that** the projections (22) are provided in the respective tongue (12) in a resilient way.

7. Device for holding a refuse bag (14) according to one of the claims 1 to 6, **characterized in that** placed on the container (1) is a cover frame (6), which covers the receiving elements (10), by means of which elements the refuse bag (14) is able to be fixed.

8. Device for holding a refuse bag (14) according to claim 7, **characterized in that** placed on the edge region (3) of the container (1) are spacers (18) on which the cover frame (6) is supported.

## Revendications

1. Dispositif de fixation d'un sac à ordures (14), qui comprend un récipient (1) pourvu d'une ouverture (2) et des éléments de maintien (5) attachés au récipient (1), qui sont équipés d'éléments de réception (10) pour fixer chaque sac à ordures (14) par serrage, lesquels éléments de maintien (5) consistent en des supports (7) pouvant être fixés sur le récipient (1), et qui sont reliés à des pièces de serrage (9), sur lesquelles les éléments de réception (10) sont montés par l'intermédiaire de ressorts (8), de telle sorte que les pièces de serrage (9) et les éléments de réception (10) peuvent être déplacés contre la force de rappel des ressorts (8) depuis la périphérie (3) de l'ouverture (2) du récipient (1) vers l'intérieur de celle-ci, **caractérisé en ce que** les éléments de maintien (5) possèdent chacun une pièce de serrage (9), qui présente la forme d'une plaque (11), sur un bord longitudinal de laquelle sont fixés les éléments de réception (10) pour fixer le sac à ordure (1), et **en ce qu'**au moins un support (7) est disposé sur l'autre bord longitudinal de cette plaque (11), lequel support présente la forme d'une langue (12), et **en ce que** des logements en forme de poche (13) sont aménagés à l'intérieur de la paroi du récipient (1), dans lesquels les languettes (12) des éléments de maintien (5) peuvent être insérés et les éléments de maintien (5) sont maintenus.

2. Dispositif de fixation d'un sac à ordures (14) selon la revendication 1, **caractérisé en ce que** les éléments de maintien (5) peuvent être montés dans le récipient (1) de manière ajustable en hauteur par rapport à la périphérie (3) du récipient (1).

3. Dispositif de fixation d'un sac à ordures (14) selon la revendication 1 ou 2, **caractérisé en ce que** les éléments de maintien (5) peuvent être montés respectivement au niveau de deux zones latérales (4), situées à l'opposé l'une de l'autre, de l'ouverture (2) du récipient (1).

4. Dispositif de fixation d'un sac à ordures (14) selon l'une des revendications 1 à 3, **caractérisé en ce que** la languette (12) respective est reliée à la plaque (11) par des ressorts plats (16), et la plaque (11) peut ainsi être pivotée élastiquement par rapport à la languette (12).

5. Dispositif de fixation d'un sac à ordures (14) selon l'une des revendications 1 à 4, **caractérisé en ce que** des parties saillantes (22) sont montées sur les languettes (12), et respectivement une ouverture (25) est aménagée au niveau des logements en forme de poche (13) dans la paroi du récipient (1), dans laquelle ouverture la partie saillante correspondante (22) vient pénétrer.

6. Dispositif de fixation d'un sac à ordures (14) selon la revendication 5, **caractérisé en ce que** les parties saillantes (22) sont insérées élastiquement dans leur languette (12) respective.

7. Dispositif de fixation d'un sac à ordures (14) selon l'une des revendications 1 à 6, **caractérisé en ce qu'**un cadre de recouvrement (6) est placé sur le récipient (1), qui recouvre les éléments de réception (10), au moyen desquels le sac à ordure (14) peut être fixé par serrage.

8. Dispositif de fixation d'un sac à ordures (14) selon la revendication 7, **caractérisé en ce que** des cales d'espacement (18) sont disposées à la périphérie (3) du récipient (1), sur lesquelles repose le cadre de recouvrement (6).
